# EUROPÄISCHE PATENTSCHRIFT

(11) **EP 0 021 002 B1**
(45) Veröffentlichungstag und Bekanntmachung des Hinweises auf die Patenterteilung: **08.02.1984**
(21) Anmeldenummer: 80102669.1
(22) Anmeldetag: 13.05.1980
(51) Int. Cl.: B41F 31/04

(54) **Farbdosierung mit einzelnen, jeweils über die gesamte Zonenbreite reichenden Farbmessern**
Ink dosing by means of individual inking blades each extending across the total area width
Dosage de l'encre au moyen de lames d'encrage individuelles s'étendant chacune sur toute la largeur de la région de réglage

(30) Priorität: 12.06.1979 DE 2923678
(43) Veröffentlichungstag der Anmeldung: 07.01.1981
(73) Patentinhaber: Heidelberger Druckmaschinen Aktiengesellschaft, D-69019 Heidelberg (DE)
(72) Erfinder: Jeschke, Willi, D-6900 Heidelberg (DE); Junghans, Rudi, D-6901 Wilhelmsfeld (DE); Beisel, Hermann, D-6909 Walldorf (DE); Hofmann, Günther, D-6909 Walldorf (DE)
(74) Vertreter: Stoltenberg, Heinz-Herbert Baldo

## Beschreibung

Die Erfindung betrifft einen Farbkasten für Offset- oder Hochdruckmaschinen mit einer Farbdosiereinrichtung, die aus einer Vielzahl von dicht nebeneinander angeordenten, zonenbreiten und auf zonal unterschiedliche Farbspaltdicken einstellbaren Dosiermitteln besteht, die Stützbereiche aufweisen, die unter Federdruck an der Farbkastenwalze ständig direkt oder indirekt anliegen.

Als Stand der Technik ist zunächst die DD-PPS 120 833 zu nennen, die eine, aus in Längsrichtung der Farbkastenwalze nebeneinander angeordneten Dosierzungen bestehende Farbdosiereinrichtung aufweist. Da aber die Dosierbereiche in Drehrichtung der Farbkastenwalze neben den, durch die Einfräsungen an den Zonenzungen-Vorderteilen verbleibenden und den Stützbereich bildenden Stützstegen angeordnet sind, lassen sich farbfreie Streifen auf der Farbkastenwalze nicht vermeiden.

Aus der DE-AS 26 48 098 ist letztlich ein Farbkasten der eingangs genannten Art bekannt, bei dem ebenfalls jedes zonenbreite Dosierelement in Achsrichtung der Farbkastenwalze nebeneinander Stütz- und Dosierbereiche aufweist. Diese bekannte Vorrichtung hat eine Reihe von Vorteilen, beispielsweise ermöglicht die unabhängige, federnde Abstützung jedes einzelnen Dosierelementes an der Farbkastenwalze eine sich gegenseitig nicht beeinflussende Steuerung der Farbfilmdicke nebeneinander liegender Zonen. Auch werden Schwankungen der Farbfilmdicke aufgrund Unrundlaufens der Farbkastenwalze absolut ausgeschaltet. Die bekannte Vorrichtung bietet somit die Grundlage für eine jederzeit reproduzierbare, feinfühlige, zonenweise Bestimmung des Farbspalts. Da indessen auch hier die Stütz- und Dosierbereiche nebeneinander angeordnet sind, lassen sich ebenfalls farbfreie Streifen auf der Farbkastenwalze nicht vermeiden.

Aufgabe der Erfindung ist es, unter Beibehaltung aller Vorteile einer Vorrichtung gemäß der DE-AS 26 48 098 die Entstehung von farbfreien Streifen auf der Farbkastenwalze aufgrund der ständigen Anlage der Stützbereiche zu verhindern.

Die Erfindung besteht darin, daß zwischen den Stützbereichen auch bei unterschiedlicher Position der einzelnen Dosiermittel stets gleichen oder annähernd gleichen Durchflußquerschnitt aufweisende Durchflußöffnungen vorgesehen sind, daß den Stützbereichen in Drehrichtung der Farbkastenwalze gesehen mit Abstreifkanten versehene und den eigentlichen Dosierbereich bildende Dosierelemente nachgeordnet sind, deren Dosierbereich sich über die volle Zonenbreite erstreckt und die hinter den Stützbereichen in einem solchen Abstand angeordnet sind, daß sich dort die Farbe axial ausbreiten und über die gesamte Zonenbreite gleichmäßig verteilen kann.

In dem Raum zwischen den Stützbereichen und den nachgeordneten zonenbreiten Dosierbereichen kann sich die unter Staudruck stehende Farbe in axialer Richtung der Farbkastenwalze ausbreiten, wodurch die von den Stützbereichen erzeugten farbfreien Streifen wieder mit Farbe aufgefüllt werden. Es bedarf somit keiner zusätzlichen Verreibung, um einen von den farbfreien Streifen eventuell auf die Einfärbung der Druckplatte ausgeübten schädlichen Einfluß auszuschalten.

Einige Ausführungsformen der Erfindung werden anhand der Zeichnungen beschrieben.

Es zeigt:
Fig. 1 einen Querschnitt durch einen Farbkasten mit Dosierelementen nach der Erfindung,
Fig. 2 eine Seitenansicht eines Dosierelementes mit Dosiermesser,
Fig. 3 dasselbe Dosierelement in der Seitenansicht,
Fig. 4 einen Querschnitt durch einen Farbkasten mit als Flachstück ausgebildeten Dosierelementen,
Fig. 5 einen Querschnitt durch ein solches Flachstück,
Fig. 6 einen Querschnitt durch einen Farbkasten mit zweiteiligen Dosierelementen,
Fig. 7 einen Querschnitt durch einen Farbkasten mit zonenbreiten, rakelförmigen Dosierelementen,
Fig. 8 eine Draufsicht auf ein rakelförmiges Dosierelement mit zwei Stützrollen sowie
Fig. 9 die schematische Darstellung eines zonenbreiten, rakelförmigen Dosierelements mit Stützarmen unter Zwischenschaltung einer Folie.

Der Farbkasten 1 nach Fig. 1 besteht im wesentlichen aus einer Bodenplatte 2 und den Seitenwänden 3, in denen eine Farbkastenwalze 4 gelagert ist. Oberhalb der Bodenplatte 2 sind nebeneinander Druckleisten 5 vorgesehen, die über nicht näher dargestellte Schrauben mit dem Farbkasten 1 lose verbunden sind. Am unteren Ende der Druckleisten 5 befindet sich die Farbdosiereinrichtung 6. Sie besteht im wesentlichen aus den Dosierelementen 7, die axparallel zur Farbkastenwalze 4 dicht nebeneinander angeordnet sind. Die Druckleisten 5 und die Dosierelemente 7 werden von einer elastischen Folie 8 überdeckt, die im oberen Bereich des Farbkastens 1 an den Druckleisten 5 befestigt ist. In dem keilförmigen Raum zwischen der elastischen Folie 8, den Seitenwänden 3 des Farbkastens 1 und der Farbkastenwalze 4 befindet sich die Druckfarbe 9. Jede zonenbreite Druckleiste 5 stützt sich auf einer in der Bodenplatte 2 des Farbkastens 1 vorgesehenen Druckfeder 10 ab. Die zuvor erwähnten Schrauben geben jeder Druckleiste 5 soviel Freiheit in verdikaler Richtung, daß die Dosierelemente 7 unter Zwischenschaltung der elastischen Folie 8 ständig gegen die Mantelfläche 11 der Farbkastenwalze 4 angedrückt sind.

Jedes Dosierelement 7 ist über einen Stellarm 12, einen Lenker 13, einer Stellmutter 14 und einer Zonenstellschraube 15, die drehbar in dem Farbkasten 1 angeordnet ist, um seine Längsachse verstellbar. Der Verstellbereich umfaßt die O-Stellung, in der keine Farbe in der jeweiligen Zone durchgelassen wird-diese Stellung zeigt Fig. 1-und alle übrigen Einstellungen bis zur maximalen Farbschichtdicke. Das Dosierelement 7 ist, wie die Fig. 2 und 3 insbesondere zeigen, zylindrisch ausgebildet, besitzt jedoch an einem Teil seines Umfanges eine Abflachung oder exzentrische Abdrehung, die sogenannte Durchflußnut 16. Diese erstreckt sich allerdings nicht über die gesamte Länge des Dosierelements 7, sondern laßt an beiden Enden zwei Ringschultern stehen, die sogenannten Stützbereiche 17. Versetzt zur Durchflußnut 16 und somit auch zu den Stützbereichen 17 ist im zylindrischen Dosierelement 7 eine sekantale Ausnehmung 18 vorgesehen, in der ein sich über die gesamte Länge des Dosierelementes 7 erstreckendes Dosiermesser 19 vorgesehen ist. Die Abstreifkante 20 dieses Dosiermessers 19 stellt den Dosierbereich dar und erhebt sich zumindest bis in eine Ebene mit dem Teil der Stützbereiche 17, der sich am höchsten über die Durchflußnut 16 erhebt. Das Dosierelement 7 weist ferner noch eine Bohrung 21 auf, in die der Stellarm 12 hineinragt.

Wie aus der Fig. 1 entnommen werden kann, überdeckt die elastische Folie 8 nicht nur alle Druckleisten 5, sondern, wie erwähnt, auch die Dosierelemente 7 bis über die Abstreifkante 20 der Dosiermesser 19 hinweg. Zum Schutz der gesamten Farbdosiereinrichtung 6 ist am Farbkasten 1 ein Abdeckblech 22 vorgesehen. Sein oberes, freies, zu den Dosierelementen 7 hin abgewinkeltes Ende 23 wird noch von der elestischen Folie 8 abgedeckt.

Durch Betätigen der Zonenstellschraube 15 wird das zugeordnete Dosierelement 7 um seine Längachse derart verstellt, daß der Spalt zwischen der Abstreifkante 20 des zonenbreiten Dosiermessers 19 und der Mantelfläche 11 der Farbkastenwalze 4 verändert wird. Die elastische Folie paßt sich der Einstellung des Dosiermessers 19 an, d.h., sie liegt zufolge des hydrodynamischen Druckes der Farbe 9 ständig auf der Abstreifkante 20 des Dosiermessers 19 auf. Damit bestimmt die Stellung des Dosiermessers 19 die Farbstreifendiche dieser Zone.

Das Dosiermesser 19 ist derart weit vom Anlagepunkt 24 der Stützbereiche 17 entfernt vorgesehen, daß der Zwischenraum groß genug ist, um aufgrund des Staudrucks die elastische Folie durchzubiegen, so daß die Farbe 9 in axialer Richtung in den Bereich fließt, in dem die Stützbereiche 17 durch ihre ständige Anlage einen farbfreien Streifen auf dem Mantel 11 der Farbkastenwalze 4 erzeugen. Trotzt der ständigen indirekten Anlage der Stützbereiche 17 an der Farbkastenwalze 4 wird somit aufgrund der versetzten Anordnung der zonenbreiten Dosiermesser 19 eine zonenbreite, kontinuierliche Farbschichtdicke erzeugt.

Die Ausführungsform gemäß Fig. 4 unterscheidet sich von der zuvor beschriebenen vornehmlich nur dadurch, daß den Dosierelementen 7 der Farbdosiereinrichtung 6 eine flachstückförmige Ausbildung verliehen worden ist. Fig. 5 zeigt einen Querschnitt durch ein solches Flachstück. Die Dosierelemente 7 werden hier also als Schieber eingesetzt.

Die Zonenstellschraube 15 ragt in eine Gewindebohrung 25 des Dosierelementes 7 hinein und bewirkt, wenn sie gedreht wird, eine tangentiale Verstellung des Dosierelements 7 relativ zur Farbkastenwalze 4. Eine im Farbkasten 1 befestigte Blattfeder 26 drückt das zugeordnete Dosierelement 7 ständig in Richtung auf die Farbkastenwalze 4. Dabei stützt sich das Dosierelement 7 über rippenförmige Stützbereiche 1 7 unter Zwischenschaltung der elastischen Folie 8 an der Mantelfläche 11 der Farbkastenwalze 4 ab. Zwischen den an den Längsseiten 28 des Dosierelements 7 vorgesehenen Stützbereichen 17 befindet sich eine Durchflußnut 16. Sie ist in Fig. 5 übertrieben groß gezeichnet. Sie braucht nur eine solche Tiefe aufzuweisen, daß für die maximale, zonale Farbfilmdicke genügend Farbe hindurchfließen kann.

An der vorderen Stirnwand 27 jedes als Flachstück ausgebildeten Dosierelements 7 ist ein zonenbreites Dosiermesser 19 befestigt. Seine Abstreifkante 20 überragt die Stützbereiche 17. Die Höhe der Abstreifkante 20 muß derart sein, daß in der O-Stellung des Dosierelements 7 die Abstreifkante 20 und die Stützbereiche 17 gleichzeitig an der Mantelfläche 11 der Farbkastenwalze 4 anliegen. Auch bei dieser Ausführungsform sind alle Dosierelemente 7 bis über die Dosiermesser 19 hinweg von der elastischen Folie 8 gedeckt. Abstreifkante 20 und Stützbereiche 17 liegen also niemals unmittelbar an der Mantelfläche 11 an.

Durch Verschieben der Dosierelemente 7 tangential zur Farbkastenwalze 4 wird der Spaltzwischen der Abstreifkante 20 einschließlich der darüber liegenden Folie 8 und der Mantelfläche 11 der Farbkastenwalze 4 in der jeweiligen Zone verändert. Dadurch ändert sich entsprechend die zonale Farbfilmdiche. Obgleich die Stützbereiche ständig indirekt an der Mantelfläche 11 der Farbkastenwalze 4 anliegen, können sich die dadurch erzeugten farbfreien Streifen nicht nachteilig auswirken, weil im Zwischenraum zwischen den Stützbereichen 17 und der Abstreifkante 20 die unter Staudruck stehende Farbe 9 den von den Stützbereichen 17 erzeugten Farbfreien Bereich auffüllt.

Die in Fig. 6 dargestellte Ausführungsform eines Farbkastens 1 mit einer Farbdosiereinrichtung 6 nach der Erfindung zeigt aus zwei Teilen bestehende Dosierelemente 7, u. zw. sind hier auf der Bodenplatte 2 des Farbkastens 1, genau wie in der Ausführungsform nach Fig. 1, zonenbreite und unter Druck einer Feder 10 stehende Druckleisten 5 vorgesehen. An ihrem vorderen Ende weisen diese Druckleisten 5 jedoch Stützbereiche 17 auf, über die sie sich unter Zwischenschaltung der Folie 8 an der Mantelfläche 11 der Farbkastenwalze 4 abstützen.

Im vordersten Bereich dieser verfederten Druckleiste 5 ist ein zylindrisches Drehventil 30 um seine Längsachse drehbar gelagert. Es verläuft außerdem koaxial zur Farbkastenwalze 4. Das Drehventil 30 besteht aus einem Zylinder, der genau die länge der Zonenbreite aufweist und über einen gewissen Umfangsbereich exzentrisch abgedreht ist. In seinem konzentrischen Bereich ist er in einem Gleitlager 31 der Druckleiste 5 gelagert. Der exzentrisch abgedrehte Teilbereich 32 kann durch Stellmittel der Farbkastenwalze 4 gegenübergestellt werden. Die Exzentrizität dieser abgedrehten Fläche bewirkt, daß über die gesamte Zonenbreite je nach Einstellung zwischen der die Druckleiste 5 und das Drehventil 30 überdeckenden elastischen Folie 8 und der Mantelfläche 11 der Farbkastenwalze 4 ein verschieden großer Spalt entsteht. Statt der exzentrischen Abdrehung könnte auch eine Abflachung als Dosierfläche Verwendung finden. Die Stützbereiche 17, die, wie erwähnt, an den Druckleisten 5 unmittelbar angeordnet sind, haben eine rippenförmige Ausbildung, ähnlich wie die in Fig. 5 als Flachstück ausgeführten schieberartigen Dosierelemente 7. Zwischen den Stützbereichen 17 befindet sich eine in Drehrichtung der Farbkastenwalze 4 verlaufende Durchflußnut 16 von solchen Ausmaßen, daß selbst für die maximale Farbspalteinstellung genügend Farbe 9 hindurchfließen kann.

Jedes zonenbreite Drehventil 30 ist über einen Stellarm 12, einen Lenker 13, eine Stellmutter 14 und eine Zonenstellschraube 15 um seine Längsachse drehbar.

Die Zonenstellschraube 15 ist nicht nur über das Handrad 33, sondern zwecks Fernverstellung auch über den Stellmotor 34 betätigbar.

Die jeweilige Stellung der Zonenschraube 15 und damit die Winkellage des Drehventils 30 meldet das von der Zonenstellschraube 15 betätigte Potentiometer 35 einer nicht dargestellten Anzeige-, Steuer- oder Regelvorrichtung.

Fig. 7 zeigt einen Farbkasten 1 mit einer in die Farbe 9 eintauchenden Farbkastenwalze 4 und einer oberhalb des Farbkasten 1 vorgesehenen Farbdosiereinrichtung 6. Letztere besteht aus einer Reihe von über die Länge des Farbkasten 1 angeordneten Dosierelementen 7, die als zonenbreite Rakel ausgeführt sind. In einer parallel zur Farbkastenwalze 4 verlaufenden Traverse 36 sind für jede Zone Stellmuttern 37 drehbar gelagert, in die je ein Gewindebolzen 38 hineinragt, dessen freies Ende mit einer Gleitklaue 39 verbunden ist, in der das rakelförmige Dosierelement 7 befestigt ist. Eine in der Traverse 36 vorgesehene Blattfeder 40 liegt an der Unterseite des rakelförmigen Dosierelements 7 an und drückt dieses in Richtung auf die Mantelfläche 11 der Farbkastenwalze 4. Das vordere Ende des Dosierelements 7 ist mit einer Abstreifkante 20 versehen und besitzt außerdem stirnseitig, wie insbesondere aus Fig. 8 hervorgeht, zwei Stützarme 41, an denen drehbar Stützrollen 42 gelagert sind. Diese Stützrollen 42 laufen auf der Mantelfläche 11 der Farbkastenwalze 4.

Die jeweilige Lage des rakelformigen Dosierelements 7 in vertikaler Richtung bestimmt den Abstand der Abstreifkante 20 von der Mantelfläche 11 der Farbkastenwalze 4. In der unteren, ausgezogen dargestellten Position liegt die Abstreifkante 20 an der Mantelfläche 11 an und läßt somit keine Farbe passieren.

Wird jedoch mittels der Stellmutter 37 das rakelförmige Dosierelement 7 vertikal aufwärts bewegt, beispielsweise in die strichpunktierte Lage 43, so haben die Stützrollen 41 gleichwohl noch mit der Mantelfläche 11 der Farbkastenwalze 4 Kontakt, da die Blattfeder 40 das Dosierelement 7 in Richtung auf die Farbkastenwalze 4 drückt. Jedoch zwischen der Abstreifkante 20 und der Mantelfläche 11 befindet sich ein beträchtlicher Spalt, so daß ein entsprechender zonaler Farbfilm entsteht. Da in Drehrichtung der Farbkastenwalze 4 gesehen, die Stützrollen 42 der Abstreifkante 20 vorgelagert sind, können die durch sie erzeugten farbfreien Streifen von der Abstreifkante 20 wieder mit Farbe aufgefüllt werden.

Da die Dosierelemente 7 außerhalb des Farbkastens 1 und oberhalb des Spiegels der Farbe 9 vorgesehen sind, brauchen sie nicht von einer Folie 8 abgedeckt zu sein. Alle zonenbreiten Dosierelemente 7 sind, unmittelbar aneinanderliegend, nebeneinander angeordnet, Eine völlig unabhängige, streifenfreie Einstellung des Farbfilms jeder Zone ist dadurch gewährleistet.

Um die Lebensdauer der rakelförmigen Dosierelemente 7 zu erhöhen, können, wie in Fig. 9 angedeutet, die Dosierelemente 7 auch bei einer Ausführungsform nach Fig. 7 durch eine elastische Folie 8 abgedeckt sein. In einem solchen Falle kann sich jedes zonenbreite rakelförmige Dosierelement 7 unmittelbar über Stützarme 41 an der Mantelfläche 11 der Farbkastenwalze 4 abstützen. Die Stützrollen 42 sind dann entbehrlich.

Die Erfindung ist nicht auf die dargestellten Ausführungsformen beschränkt. In der Regel ist jedes Dosierelement 7 für sich allein, d.h. unabhängig von den anderen federnd an die Farbkastenwalze 4 angelegt. Es besteht aber auch die Möglichkeit, mehrere Druckleisten 5 miteinander zu verbinden und gemeinsam durch ein Feder organ gegen die Farbkastenwalze 4 anzulegen. Außerdem hat sich gezeigt, daß zwischen dem Abstützpunkt 24 und der Abstreifkante 20 eine Entfernung von etwa 4 mm vorzusehen ist, um ein hinreichendes Auffüllen der farbfreien Streifen zu gewährleisten. Es ist aber durchaus denkbar, daß sich durch besondere Ausbildung der Stützbereiche 17 dieser Abstand verringern läßt. Eine weitere Abwandlungsmöglichkeit der Erfindung besteht noch darin, daß das Drehventil 30 in der Ausführungsform nach der Fig. 6 durch andere Ventilgestaltungen ersetzt wird.

## Patentansprüche

1. Farbkasten (1) für Offset- oder Hochdruckmaschinen mit einer Farbdosiereinrichtung (6), die aus einer Vielzahl von dicht nebeneinander angeordneten, zonenbreiten und auf zonel unterschiedliche Farbspaltdicken einstellbaren Dosiermitteln (7) besteht, die Stützbereiche (17) aufweisen, die unter Federdruck an der Farbkastenwalze ständig direkt oder indirekt anliegen, dadurch gekennzeichnet, daß zwischen den Stützbereichen (17) auch bei unterschiedlicher Position der einzelnen Dosiermittel (7) stets gleichen oder annähernd gleichen Durchflußquerschnitt aufweisende Durchflußöffnungen (16, 44) vorgesehen sind, daß den Stützbereichen (17) in Drehrichtung der Farbkastenwalze (4) gesehen mit Abstreifkanten (20) versehene und den eigentlichen Dosierbereich bildende Dosierelemente (19,30, 7) nachgeordnet sind, deren Dosierbereich sich über die volle Zonenbreite erstreckt und die hinter den Stützbereichen(17) in einem solchen Abstand angoerdnet sind, daß sich dort die Farbe axial ausbreiten und über die gesamte Zonenbreite gleichmäßig verteilen kann.

2. Farbkasten nach Anspruch 1 dadurch gekennzeichnet, daß die Dosiermittel (7) zylindrisch und in Umfangsrichtung verdrehbar ausgebildet sind, einen oder mehrere Stützbereiche (17) aufweisen, die unter Federdruck unter Zwischenschaltung einer Folie (8) an der Farbkastenwalze (4) anliegen, daß in Längsrichtung der Dosiermittel (7) gesehen, neben oder zwischen den Stützbereichen (17) Durchflußnuten (16) in Form von Abflachungen oder Abdrehungen vorgesehen sind, und daß an den Dosiermitteln (7) in Umfangsrichtung versetzt zu den Stützbereichen (17), Dosiermesser (19) angeordnet sind, die den Umfang der Dosiermittel (7) mindestens bis zur Ebene der Stützflächen (17) überragen und die sich jeweils über die ganze Länge des zugeordneten Dosiermittels (7) erstrecken.

3. Farbkasten nach Anspruch 1, dadurch gekennzeichnet, daß die Dosiermittel (7) als Flachstück ausgebildet und tangential zur Farbkastenwalze (4) verschiebbar angeordnet sind, daß die Dosiermittel (7) in Verschieberichtung verlaufende, rippenförmige Stützbereiche (17) aufweisen, zwischen denen Durchflußnuten (16) vorgesehen sind und die sich unter Zwischenschaltung einer Folie (8) an der Farbkastenwalze (4) abstützen, und daß am Vorderende jedes Flachstückes je ein zonenbreites Dosiermesser (19) als Dosierelement befestigt ist, dessen Abstreifkante (20) die Stützbereiche (17) geringfügig überragen.

4. Farbkasten nach Anspruch 1, dadurch gekennzeichnet, daß die Dosiermittel (5) mehrteilig ausgeführt und unter Federdruck an der Farbkastenwalze (4) ständig direkt oder indirekt anliegen, wobei das Dosierelement (30) ein sich über die ganze Zonenbreite erstreckender, zur Farbkastenwalze (4) koaxialer Walzenzylinder mit über einen gewissen Umfangsbereich exzentrisch verlaufender Umfangskontur ist, welcher in Drehrichtung der Farbkastenwalze gesehen an der Voderkante der Dosiermittel verdrehbar gelagert ist.

5. Farbkasten nach Anspruch 4, dadurch gekennzeichnet, daß im Farbkasten (1) über die gesamte Länge der Farbkastenwalze (4) zonenbreite Druckleisten (5) als Dosiermittel dicht bei dicht angeordnet sind, und daß in den Druckleisten (5) zwischen den Stützbereichen (17) in Drehrichtung der Farbkastenwalze (4) verlaufende Durchflußnuten (16) vorgesehen sind.

6. Farbkasten nach Anspruch 1, bei dem die Dosierelemente (7) als verschiebbare, zonenbreite Rakel ausgebildet sind, die tangential zur Farbkastenwalze (4) verschiebbar sind und in ihrem vorderen Bereich eine Abstreifkante (20) aufweisen, dadurch gekennzeichnet, daß an jedem Dosierelement (7) ein oder mahrere Stützarme (41) vorgesehen sind, an denen die Stützbereiche bildende Stützrollen (42) drehbar gelagert sind, die der Abstreifkante (20) vorgelagert sind und über die sich die Dosierelemente (7) an der Farbkastenwalze (4) abstützen.

7. Farbkastenwalze nach Anspruch 6, dadurch gekennzeichnet, daß sich die Dosierelemente (7) unmittelbar über die Stützarme (41) unter Zwischenschaltung einer Folie (8) an der Farbkastenwalze (4) abstützen.

## Revendications

1. Encrier (1) pour presses offset ou typographiques, muni d'un dispositif doseur d'encre (6) qui est constitué par un grand nombre de moyens doseurs (7) étroitement juxtaposés, de la largeur d'une zone et réglables sur des largeurs de fente d'encrage différentes par zones, qui présentent des régions d'appui (17) qui sont appliquées constamment, directement ou indirectement, contre le cylindre d'encrier, sous une pression élastique, caractérisé en ce que, entre les régions d'appui (17), sont prévues des ouvertures d'écoulement (16, 44) qui présentent une section d'écoulement toujours identique ou approximativement identique, même dans le cas de positions différentes des différents moyens doseurs (7), en ce que, en aval des régions d'appui (17) considéré dans le sens de la rotation du cylindre d'encrier (4), sont disposés des éléments doseurs (19, 30, 7) munis de bords râcleurs (20), qui forment la région de dosage proprement dite, dont la région de dosage s'étend sur la totalité de la largeur de la zone et qui sont disposés en aval des régions d'appui (17) à une distance telle qui, là, l'encre puisse s'étaler axialement et se répartir uniformément sur toute la largeur de la zone.

2. Encrier selon la revendication 1, caractérisé en ce que les moyens doseurs (7) sont cylindriques et peuvent être tournés dans la direction circonférentielle, présentent une ou plusieurs région(s) d'appui (17) qui est ou sont appliquée(s) contre le cylindre (4) de l'encrier avec interposition d'une feuille (8) en ce qu'il est prévu, à côté des régions d'appui (17) ou entre ces régions d'appui, considéré dans la direction longitudinale des moyens de dosage (7), des rainures d'écoulement (16) sous la forme de méplats ou d'évidements tournés, et en ce qu'il est prévu des lames doseuses (19), montées sur les moyens doseurs (7), décalées par rapport aux régions d'appui (17) dans la direction circonférentielle, qui font saillie au-delà de la circonférence des moyens doseurs (7), au moins jusqu'au plan des surfaces d'appui (17) et qui s'étendent chacune sur toute la largeur du moyen doseur (7) qui lui est associé.

3. Encrier selon la revendication 1, caractérisé en ce que les moyens doseurs (7) sont réalisés sous la forme d'une pièce plate et sont disposés mobiles en translation tangentiellement au cylindre (4) de l'encrier; en ce que les moyens doseurs (7) présentent des régions d'appui (17) en forme de nervures, qui s'étendent dans la direction de la translation, entre lesquelles sont prévues des rainures d'écoulement (16) et qui s'appuient contre le cylindre (4) de l'encrier avec interposition d'une feuille (8), et en ce qu'à l'extrémité avant de chaque pièce plate est fixée, en tant qu'élément doseur, une lame doseuse (19) possédant la largeur d'une zone et dont le bord râcleur (20) fait légèrement saillie audelà des régions d'appui (17).

4. Encrier selon la revendication 1, caractérisé en ce que les moyens doseurs (7) sont réalisés en plusieurs pièces et sont constamment appliqués, directement ou indirectement, contre le cylindre (4) de l'encrier, sous une pression élastique, l'élément doseur (30) étant un cylindre coaxial au cylindre (4) de l'encrier qui s'étend sur toute la largeur de la zone et présentant un profil circonférentiel s'étendant excentriquement sur une certaine région de la circonférence, et qui est tourillonné au bond avant des moyens doseurs, considéré dans le sens de la rotation du cylindre de l'encrier de façon qu' on puisse le faire tourner.

5. Encrier selon la revendication 4, caractérisé en ce que dans l'encrier (1 ) et sur toute la largeur du cylindre (4) de l'encrier sont disposées dey barrettes de pression (5) sous forme d'éléments doseurs, de la largeur d'une zone, étroitement juxtaposées et en ce que, dans les barrettes de pression (5) sont prévues entre les régions d'appui (17), des rainures d'écoulement (16) qui s'étendent dans la direction de la rotation du cylindre (4) de l'encrier.

6. Encrier selon la revendication 1, dans lequel les éléments doseurs (7) sont constitués par des râcles mobiles en translation, de la largeur d'une zone qui peuvent se déplacer en translation tangentiellement au cylindre (4) de l'encrier et présentent un bord râcleur (20) dans leur région avant, caractérisé en ce que sur chaque élément doseur (7) sont prévus un ou plusieurs bras d'appui (41) sur lesquels sont montés rotatifs des galets d'appui (42) qui forment les régions d'appui, qui sont placés en amont du bord râcleur (20) et par l'intermédiaire desquels les éléments doseurs (7) prennent appui sur le cylindre (4) de l'encrier.

7. Encrier selon la revendication 6, caractérisé en ce que les éléments doseurs (7) prennent appui directement sur le cylindre (4) de l'encrier par l'intermédiaire des bras d'appui (41) et avec interposition d'une feuille (8).

## Claims

1. Ink duct (1) for offset or letterpress machines with an ink metering device (6) comprising a plurality of closely juxtaposed, zone-width metering means (7), said metering means being settable to zonally different ink gap thicknesses and exhibiting support areas (17) which, under spring pressure, are constantly in direct or indirect contact with the ink duct roller, wherein provided between the support areas (17), even when the individual metering means (7) are in different positions, there are throughflow openings (16, 44) which constantly exhibit an equal or approximately equal flow-through cross section, whereby, viewed in the direction of rotation of the ink duct roller (4), the support areas (17) are followed by metering elements (19, 30, 7) which are provided with stripping edges (20) and which form the actual metering area, the metering area of said metering elements extending over the full zone width and being disposed at such a distance behind the support areas (17) that the ink is able there to spread axially and to be distributed uniformly over the entire zone width.

2. Ink duct according to Claim 1, wherein the metering means (7) are cylindrical, can be turned in the circumferential direction and have one or more support areas (17) which, under spring pressure and with a foil (8) in between, are in contact with the ink duct roller (4), whereby, viewed in the longitudinal direction of the metering means (7), next to or between the support areas (17) there are flow-through grooves (16) in the form of flats or turned-off sections whereby disposed on the metering means (7) offset in the circumferential direction with respect to the support areas (17) are metering knives (19) which project beyond the circumference of the metering means (7) at least as far as the plane of the support faces (17) and which each extend over the entire length of the corresponding metering means (7).

3. Ink duct according to Claim 1, wherein the metering means (7) are in the form of flat pieces and are displaceably disposed tangentially with respect to the ink duct roller (4), whereby the metering means (7) have rib-shaped support areas (17) which extend in the direction of displacement and between which there are flow-through grooves (16) and which, with a foil (8) in between, are supported on the ink duct roller (4), whereby attached to the front end of each flat piece is a zone-width metering knife (19) as metering element whose stripping edge (20) projects slightly beyond the support areas (17).

4. Ink duct according to Claim 1, wherein the metering means (5) are of multi-part construction and, under spring pressure, are constantly in direct or indirect contact with the ink duct roller (4) whereby the metering element (30) is a roller cylinder which extends over the entire zone width and is coaxial with the ink duct roller (4) and which, over a certain circumferential area, has an eccentric circumferential contour, said roller cylinder, as viewed in the direction of rotation of the ink duct roller, being rotatably mounted on the front edge of the metering means.

5. Ink duct according to Claim 4, wherein zone-width pressure bars (5) as metering means are closely juxtaposed in the ink duct (1) over the entire length of the ink duct roller (4) whereby flow-through grooves (16) which extend in the direction of rotation of the ink duct roller (4) are provided in the pressure bars (5) between the support areas (17).

6. Ink duct according to Claim 1, in which the metering elements (7) are in the form of displaceable, zone-width doctor blades which are displaceable tangentially with respect to the ink duct roller (4) and have a stripping edge (20) in their front region, wherein provided on each metering element (7) are one or more support arms (41) on which support rollers (42) forming the support areas are rotatably mounted, said support rollers being positioned in front of the stripping edge (20) whereby the metering elements (7) are supported on the ink duct roller (4) through the intermediary of said support rollers (42).

7. Ink duct roller according to Claim 7, wherein the metering elements (7) are supported directly via the support arms (41) om the ink duct roller (4) with a foil (8) in between.
